# EUROPÄISCHE PATENTANMELDUNG

(11) **EP 0 150 025 A2**
(43) Veröffentlichungstag der Anmeldung: **31.07.1985**
(21) Anmeldenummer: 85100271.7
(22) Anmeldetag: 12.01.1985
(51) Int. Cl.: E06B 3/26, E06B 3/30

(54) **Flügel- und Blendrahmen für Fenster oder verglaste Türen**

(30) Priorität: 24.01.1984 DE 3402226
(71) Anmelder: Fulgurit GmbH & Co. Kommanditgesellschaft, D-31513 Wunstorf (DE)
(72) Erfinder: Breimeier, Kurt, D-3050 Wunstorf (DE); Eickhoff, Heinrich, Dipl.-Ing., D-3057 Neustadt 1 (DE); Erdmann, Hans-Walter, Ing. grad., D-3263 Auetal 1 Ortsteil Rehren (DE); Kühnel, Dieter, D-4950 Minden (DE)
(74) Vertreter: Wehser, Wulf, Dipl.-Ing.

(57) **Zusammenfassung**

Flügel- und Blendrahmen für Fenster oder verglaste Türen, deren Profile jeweils aus wenigstens einem inneren Aluminium-hohlkammerprofil und einer äußeren Ummantelung aus Kunststoff bestehen, sollen so ausgebildet werden, daß ihre Wärmedämmung erheblich verbessert wird.

Hierzu ist erfindungsgemäß vorgesehen, daß das Aluminium-hohlkammerprofil zweiteilig ausgebildet ist, wobei die beiden so gebildeten Teilprofile etwa im Bereich der Profilmitte thermisch voneinander getrennt sind und wobei die thermische Trennung aus dem Kunststoffmaterial der äußeren Abdeckungen beider Teilprofile besteht.

## Beschreibung

Die Erfindung betrifft Flügel- und Blendrahmen für Fenster oder verglaste Türen, deren Profile jeweils aus wenigstens einem inneren Aluminiumhohlkammerprofil und einer äußeren Ummantelung aus Kunststoff bestehen.

Bei bekannten Rahmen dieser Art wird das Aluminium- hohlkammerprofil vollständig von dem Kunststoffmantel umschlossen, so daß sowohl zur Rauminnenseite als auch zur Raumaußenseite das Aluminiumhohlkammerprofil abgedeckt ist. Eine solche Anordnung hat den Vorteil, daß das Aluminiumhohlkammerprofil weder den auf der Raumaußenseite herrschenden Temperaturen noch denjenigen auf der Rauminnenseite direkt ausgesetzt ist, so daß sich eine mittlere Temperatur des Aluminiumhohlkammerprofiles einstellt, mit welcher allzu große Scherkräfte aufgrund der unterschiedlichen Wärmedehnungskoeffizienten beider Materialien vermieden sind.

Nachteilig bei der bekannten Anordnung ist es jedoch, daß das Aluminiumhohlkammerprofil, welches bei der bekannten Anordnung von der Rauminnen- bis zur Raumaußenseite reicht, eine Wärme- oder Kältebrücke darstellt, welche die Temperaturen von der Rauminnenseite nach der Raumaußenseite und umgekehrt transportiert. Die mit einer solchen Anordnung erreichbare Wärmedämmung kann daher nicht befriedigen.

Der Erfindung liegt demgemäß die Aufgabe zugrunde, einen Flügel- und Blendrahmen der eingangs genannten Art so auszubilden, daß unter Beibehaltung der Vorteile der bekannten Anordnung die Wärmedämmung erheblich verbessert wird.

Diese Aufgabe wird erfindungsgemäß dadurch gelöst, daß das Aluminiumhohlkammerprofil zweiteilig ausgebildet ist, wobei die beiden so gebildeten Teilprofile etwa im Bereich der Profilmitte thermisch voneinander getrennt sind und wobei die thermische Trennung aus dem Kunststoffmaterial der äußeren Abdeckungen beider Teilprofile besteht.

Mit dieser Anordnung wird erreicht, daß jedes Profil einen fünfschichtigen Aufbau zeigt, nämlich eine erste auf der Raumaußenseite liegende Kunststoffschicht, ein daran anschließendes Aluminiumhohlkammerprofil, eine daran anschließende zweite Kunststoffschicht, ein daran anschließendes zweites Aluminiumhohlkammerprofil und eine der Rauminnenseite zugewandte Kunststoffschicht. Die wechselweise Anordnung derartiger in ihrer Dämmungswirkung unterschiedlicher Schichten hat den Vorteil, daß gegenüber der bekannten Anordnung die Wärmedämmung erheblich verbessert wird, weil Wärme- oder Kältebrücken nicht mehr gegeben sind. Außerdem dienen die nach innen und außen abgedeckten Aluminiumhohlkammerprofile aufgrund der dort vorgesehenen Lufteinschlüsse als weitere voneinander getrennte Isolierschichten, weil über die Außenwandung der Hohlkammerprofile eine Wärmeleitung zur jeweils anderen Seite nicht möglich ist.

Ein weiterer Vorteil der erfindungsgemäßen Anordnung besteht darin, daß die beiden thermisch voneinander getrennten Aluminiumhohlkammerprofile unterschiedliche Temperaturen annehmen können, so daß ihre Dehnungen und Schrumpfungen sich weniger stark auf die benachbarten Kunststoffabschnitte auswirken als bei der bekannten Anordnung.

Die erfindungsgemäße Anordnung ermöglicht es insbesondere unter Aufrechterhaltung der hervorragenden Dämmeigenschaften, daß die Außenflächen der Aluminiumhohlkammerprofile wenigstens teilweise zur Mauer- und/oder zur Glasseite und/oder zum Schließbereich hin offen liegen können, so daß in einfacher Weise Zubehörteile, wie Dichtungen, Glasleisten od. dgl. in Aufnahmenuten oder zwischen T-Stegen an den Außenflächen der Aluminiumhohlkammerprofile anschließbar sind. Ferner ist damit auch eine Verankerung des Blendrahmens über die Aluminiumhohlkammerprofile im Mauerwerk möglich, ohne daß die Wärmedämmung nennenswert beeinträchtigt wird.

Insbesondere kann zwischen zwei benachbarten T-Stegen od. dgl. der beiden nebeneinander liegenden Teile der Aluminiumhohlkammerprofile wenigstens eine Aufnahmenut zur Aufnahme wenigstens einer Dichtung gebildet sein, deren Grund durch den Kunststoff im Bereich der thermischen Trennung gebildet ist.

In Abhängigkeit von den jeweiligen Gegebenheiten kann das jeweilige Profil auch so ausgebildet sein, daß mit wenigstens einer der beiden äußeren Abdeckungen aus Kunststoff der die thermische Trennung zwischen den beiden Aluminiumhohlkammerprofilen bildende Kunststoff einstückig verbunden ist.

In Abhängigkeit von der Profilform und von den jeweiligen statischen Gegebenheiten kann es zweckmäßig sein, bei der Herstellung derartiger Profile den Kunststoff im Bereich der thermischen Trennung so einzubringen, daß eine relativ hohe Rohdichte erzielt wird, um die notwendigen Festigkeitseigenschaften zu liefern.

Die Erfindung wird im folgenden anhand von Ausführungsbeispielen in der Zeichnung näher erläutert.

Fig. 1 zeigt im Schnitt die erfindungsgemäß ausgebildeten Profile für einen Flügel- und einen Blendrahmen eines Fensters.
Fig. 2 ist ein Schnitt ähnlich Fig. 1 und zeigt die Profile für einen Flügel- und einen Blendrahmen einer Tür.
Fig. 3 ist ein Schnitt ähnlich Fig. 1 und zeigt als Beispiel Anschlußmöglichkeiten an die offenliegenden Außenflächen der Aluminiumhohlkammerprofile.

Gemäß Fig. 1 bestehen die Profile eines Flügelrahmens 1 und eines Blendrahmens 2 jeweils aus einem zweiteiligen Aluminiumhohlkammerprofil 3 und 4, wobei die so gebildeten Teilprofile 3a und 3a bzw. 4a und 4b etwa im Bereich der Profilmitte durch Kunststoff 5 und 6 thermisch voneinander getrennt sind. Das Kunststoffmaterial der thermischen Trennungen 5 und 6 entspricht demjenigen, aus welchem äußere Abdeckungen 7 und 8 beim Flügelrahmenprofil und 9 und 10 beim Blendrahmenprofil gebildet sind.

Damit hat jedes Profil einen fünfschichtigen Aufbau und besteht aus drei Kunststoffschichten und zwei Aluminiumhohlkammerschichten, die jeweils miteinander abwechseln.

Wie dargestellt, können die Außenflächen der Aluminiumhohlkammerprofile 3a,3b und 4a,4b zur Mauer- und/oder zur Glasseite und/oder zum Schließbereich hin offen liegen, wobei Aufnahmenuten 11 an den offenliegenden Außenflächen der Aluminiumhohlkammerprofile vorgesehen sein können, die entweder der Aufnahme von Zubehörteilen, wie Dichtungen, Glasleisten od. dgl. oder aber auf der Blendrahmenseite der Verankerung im Mauerwerk 12 dienen können. Derartige Nuten 13 können allerdings auch zwischen zwei benachbarten T-Stegen 14 od. dgl. der beiden nebeneinander liegenden Teilprofile 3a,3b und 4a,4b der Aluminiumhohlkammerprofile 3 und 4 gebildet sein.

Beim Ausführungsbeispiel nach Fig. 1 ist zwischen zwei benachbarten T-Stegen 14 der beiden Teilprofile 4a und 4b des Blendrahmens 2 eine Dichtung 15 aufgenommen.

Bei der Ausführungsform nach Fig, l ist weiter der die thermische Trennung bildende Kunststoff 5 einstückig mit der äußeren Kunststoffabdeckung 7 verbunden.

Fig. 2 zeigt als Beispiel die Anwendung der Erfindung auf eine Haustür, die einen Flügelrahmen 16 und einen Blendrahmen 17 aufweist. Wie sich aus Fig. 2 ergibt, ist eine aus Metall bestehende Anschlagleiste 18 vorgesehen, die sowohl in den Nuten des ersten Blendrahmenaluminiumhohlkammerprofiles 19a als auch des zweiten zugehörigen Aluminiumhohlkammerprofiles 19b verankert ist.

Beim zugehörigen Flügelrahmenprofil 16 dienen die zum Schließbereich hin offenen Nuten 21 und 22 der Aluminiumhohlkammerprofile 20a und 20b des Flügelrahmenprofiles der Aufnahme von Dichtungen 23 und 24, die im Schließzustand an der Anschlagleiste 18 zur Anlage kommen.

Fig. 3 zeigt eine Ausführungsform, deren Flügelrahmenprofil 25 demjenigen nach Fig. 1 entspricht, während das Blendrahmenprofil 26 eine zur Verankerungsseite hin offene Nut 27 des ersten Aluminiumhohlkammerprofiles 28a aufweist, deren die Nut begrenzende Stege 29 und 30 eine Rastverbindung mit einem einen Holzrahmen 32 abdeckenden Metallprofil 31 bilden. In - entsprechender Weise können an die nach außen offenen Nuten der Außenflächen der Aluminiumhohlkammerprofile weitere Zubehör- oder Verankerungsteile angeschlossen werden.

## Patentansprüche

1. Flügel- und Blendrahmen für Fenster oder verglaste Türen, deren Profile jeweils aus wenigstens einem inneren Aluminiumhohlkammerprofil und einer äußeren Ummantelung aus Kunststoff bestehen, dadurch gekennzeichnet, daß das Aluminiumhohlkammerprofil (3,4) zweiteilig ausgebildet ist, wobei die beiden so gebildeten Teilprofile (3a,3b; 4a,4b) etwa im Bereich der Profilmitte thermisch voneinander getrennt sind und wobei die thermische Trennung (5,6) aus dem Kunststoffmaterial der äußeren Abdeckungen (7,8,9,10) beider Teilprofile (3a,3b;4a,4b) besteht.

2. Flügel- und Blendrahmen nach Anspruch 1, dadurch gekennzeichnet, daß die Außenflächen der Aluminiumhohlkammerprofile (3,4) wenigstens teilweise zur Mauer- und/oder zur Glasseite und/oder zum Schließbereich hin offen liegen.

3. Flügel- und Blendrahmen nach Anspruch 2, dadurch gekennzeichnet, daß die Außenflächen der Aluminiumhohlkammerprofile (3,4) Aufnahmenuten (11) zur Aufnahme von Dichtungen, Glasleisten od. dgl. und/oder auf der Blendrahmenseite zur Verankerung des Blendrahmens (2) im Mauerwerk (12) aufweisen.

4. Flügel- und Blendrahmen nach Anspruch 2 oder 3, dadurch gekennzeichnet, daß zwischen zwei benachbarten T-Stegen (14) od. dgl. der beiden nebeneinander liegenden Teile (3a,3b; 4a,4b) der Aluminiumhohlkammerprofile (3,4) wenigstens eine Aufnahmenut (13) zur Aufnahme wenigstens einer Dichtung (15) gebildet ist, deren Grund durch den Kunststoff (5,6) im Bereich der thermischen Trennung gebildet ist.

5. Flügel- und Blendrhamen nach einem der vorhergehenden Ansprüche, dadurch gekennzeichnet, daß mit wenigstens einer der beiden äußeren Abdeckungen (7,8,9,10) aus Kunststoff der die thermische Trennung zwischen den beiden Aluminiumhohlkammerprofilen (3a,3b;4a,4b) bildende Kunststoff (5,6) einstückig verbunden ist.

6. Flügel- und Blendrahmen nach einem der vorhergehenden Ansprüche, dadurch gekennzeichnet, daß der Kunststoff (5,6) im Bereich der thermischen Trennung eine relativ hohe Rohdichte aufweist.
